# EUROPÄISCHE PATENTSCHRIFT

(11) **EP 0 031 879 B1**
(45) Veröffentlichungstag und Bekanntmachung des Hinweises auf die Patenterteilung: **28.03.1984**
(21) Anmeldenummer: 80106603.6
(22) Anmeldetag: 28.10.1980
(51) Int. Cl.: G21F 9/16

(54) **Einrichtung zum Einbetonieren von radioaktiven Abfällen in Abfallfässern**
Device for incorporating radioactive waste in concrete in waste containers
Procédé d'incorporation de déchets radioactifs dans le béton dans des conteneurs à déchets

(30) Priorität: 20.12.1979 DE 2951375
(43) Veröffentlichungstag der Anmeldung: 15.07.1981
(73) Patentinhaber: KERNFORSCHUNGSZENTRUM KARLSRUHE GMBH, D-76050 Karlsruhe (DE)
(72) Erfinder: Höhlein, Günter, Dr., D-7521 Helmsheim (DE); Hempelmann, Wilhelm, D-7514 Leopoldshafen (DE); Waldenmeier, Günter, D-7500 Karlsruhe (DE)

## Beschreibung

Die vorliegende Erfindung betrifft eine Einrichtung zum Einbetonieren von radioaktiven Abfällen in Abfallfässern, wobei die Mischungsbestandteile in das Fass gegeben werden und die Betonbildung nach Durchmischung direkt in demselben erfolgt, mit einer abgeschirmten und alphadichten Zelle, an welche die Beschickungsöffnung des leeren Fasses mittels einer Öffnung im Zellenboden anschliessbar ist und die Öffnung mittels eines wegschwenkbaren Doppeldeckels verschliessbar ist, mit einem von der Oberseite der Zelle in die Zelle ragenden hohlen Abschirmzylinder, in dessen Innenraum die Mischwerkzeuge in aus dem Fass herausgezogenen Zustand gelegen und zum Mischvorgang nach unten in das Fass aus dem Zylinder heraus absenkbar bzw. in ihm wieder anhebbar sind.

Die Betonierung bzw. Zementierung von flüssigen und festen radioaktiven Abfällen mit dem Ziel einer Fixierung dieser Abfälle an Zement in sogenannten Zementierungs- oder Betonierungsanlagen ist ein wesentlicher Bestandteil der Beseitigung radioaktiver Abfälle. Die bisher bekannten Anlagen haben vor allem den Nachteil, dass wesentliche mechanische Komponenten dieser Teile sich in einem alpha-kontaminierten und hoher Strahlung ausgesetzten Raum befinden. Diese Anordnung hat zur Folge, dass zwar die Anlage mit sehr geringer Strahlenbelastung betrieben werden kann, jedoch bei Reparatur-und Wartungsarbeiten hohe Strahlendosisleistungen anfallen können.

Es wurde nun versucht, alle möglichen Reparatur- und Wartungsarbeiten unter Zuhilfenahme von Manipulatoren und anderen Fernbedienungseinrichtungen durchzuführen. Die Bewegungsfreiheit dieser Einrichtungen ist jedoch sehr begrenzt, so dass grössere Arbeiten sich nicht durchführen lassen, oder aber den Einbau von komplizierten und teuren elektrischen Kraftmanipulatoren voraussetzen. Wie bereits erwähnt, besteht bei diesen Anlagen der Nachteil, dass entweder ein sehr hoher apparativer Aufwand erforderlich ist, oder bei Reparaturen von Hand eine relativ hohe Strahlenbelastung für das Personal auftreten könnte.

Aus der DE-A 2421 142 ist eine Anlage bekannt bei welcher sich der Antrieb zwar in einem Raum oberhalb der Mischstation befindet, jedoch ist die dadurch zwangsläufig sehr lange Antriebswelle einfach durch die Verbindungsdecke geführt. Irgendwelche Massnahmen zum Kontaminationsschutz bzw. gegen Aktivitätsverschleppung sind nicht getroffen erwähnt. Bei solchen Anlagen erfolgt erfahrungsgemäss nach längerer Betriebsdauer eine Kontaminationsverschleppung durch den Spalt zwischen Welle und Deckenbohrung nach oben, so dass sich die mechanischen Komponenten ebenfalls - trotz des Abschirmzylinders - in einem alpha-kontaminierten Raum befinden. Dies bewirkt jedoch für Wartungs- und Reparaturarbeiten genau die hohen Dosisleistungen, die vermieden werden sollten.

Die vorliegende Erfindung hat nun die Aufgabe, eine einfach und sicher zu handhabende Anlage zur Betonierung bzw. Zementierung von radioaktiven Abfällen in Fässern zu schaffen, in welcher radioaktive Substanzen wie z. B. lonenaustauscherharze, Schlämme und Konzentrate fixiert werden können, ohne dass bei Wartungs-und Reparaturarbeiten unzulässig hohe Dosisleistungen auftreten. Gleichzeitig sollen diese Wartungs- und Reparaturarbeiten möglichst beschleunigt durchgeführt werden können, um die Verfügbarkeit einer solchen Anlage zu erhöhen. Dabei ist es besonders günstig, wenn die Wartungsarbeiten auch während des Betriebes der Anlage durchgeführt werden können.

Zur Lösung dieser Aufgabe schlägt die vorliegende Erfindung bei einer Einrichtung der eingangs erwähnten Art vor, dass in dem Zylinder eine Abschirmplatte unter Abdichtung ihrer Oberseite gegenüber dem Zylinder vertikal gleitend gelagert ist, auf welcher der Antrieb für die Mischwerkzeuge sitzt, dass auf der Platte ein weiterer Antrieb sitzt, mittels welchem ein, die Lagerung der Mischwerkzeuge aufnehmendes und in der Platte drehbar gelagertes Mittelteil um dessen Mittelachse drehbar ist, dass an dem, die obere Verlägerung und Lagerung der Platte bildenden Führungsring ein den Antrieb umschliessender Faltenbalg mit seinem einen Ende befestigt ist, dessen anderes Ende mittelbar an der Wand der Zelle bzw. an der, den Zylinder tragenden Grundplatte angeschlossen ist, wobei der Faltenbalg am oberen Innenrand eines hohlen, an seiner oberen Seite geöffneten Blechhutes befestigt ist, der auf der Grundplatte sitzt, und dass Hubelemente für die Absenk- bzw. Anhebebewegung der die Mischwerkzeuge haltenden Platte oberhalb derselben, d.h. ausserhalb der Abschirmung gegenüber dem kontaminierten Innenraum der Zelle gelegen sind.

Die vorliegende Erfindung ermöglicht es nun in besonders vorteilhafter Weise, eine Betonier- bzw. Zementieranlage zu erstellen, in welcher kontaminationsgeschützte Teile von Modulen, die auf einfache Weise ein- und ausgebaut werden können, verwendet werden. Diese Modulen, wie z. B. der Rührwerksantrieb und der Doppeldekkelantrieb, können ausserhalb des kontaminierten und strahlenden Bereiches unter normalen Bedingungen gewartet und repariert werden. Damit werden die Stillstandszeiten einer solchen Anlage erheblich herabgesetzt, d.h. die Verfügbarkeit und Wirtschaftlichkeit derselben erhöht und ausserdem die Strahlenbelastung bei Interventionen erheblich gesenkt. Die notwendigen Arbeitszeiten für Dekontamination werden verringert. Es ist möglich, einzelne Bauelemente in Form von einzelnen Modulen zu fertigen, die nach Belieben aus- und eingebaut werden können, so dass ein wesentlich einfacherer und sicherer Betrieb gefahren werden kann.

Weitere Einzelheiten der vorliegenden Erfindung werden im folgenden anhand der Figur, die einen schematischen Querschnitt durch eine solche Anlage zeigt, näher erläutert:

Die Zementierung bzw. Betonierung von radioaktiven Abfällen erfolgt grundsätzlich in einer bekannten Weise, in dem in ein Abfallfass trokkener Zement vorgelegt wird. Dieses Abfallfass wird mit dem Unterteil eines Doppeldeckels verschlossen und gegen einen Tisch einer Heissen Zelle oder eines alpha-dichten Handschuhkastens angedrückt. Dass Fass wird nun mit Hilfe eines Doppeldeckelsystems geöffnet und in seine freie Öffnung mittels eines Schlauches oder eines Rohres radioaktives Material hinzugegeben. Gleichzeitig wird in das Fass ein gegenläufig arbeitendes Planetenrührwerk eingefahren, das den trockenen Zement mit dem Konzentrat vermischt. Wie bereits erwähnt, ist dabei von besonderem Nachteil, dass der gesamte Rührwerksantrieb sowie die Hubeinrichtung und Dreheinrichtung für das Rührwerk sich in der hochkontaminierten Zelle befinden.

Auf die angegebene Weise wird nun an die abgeschirmte Zelle 1 über die Öffnung 16 in der Grundplatte 27, die bei der gezeichneten Position mit dem Oberteil 15 eines Doppeldeckels verschlossen ist, ein nicht näher dargestelltes Abfallfass mit vordosiertem Zement angeschlossen. In der Zelle 1 werden dann die radioaktiven Abfälle auf die eingangs erwähnte Art in das Fass eingebracht und mit Hilfe der im folgenden beschriebenen Einrichtung, d.h. eines in das Fass einsenkbaren Fassmischers, im Fass gemischt. Die eigentliche Mischeinrichtung ist nun folgendermassen aufgebaut:

In einer abgeschirmten Zelle 1 ist von oben her ein Abschirmrohr 2 herausziehbar eingeflanscht. In diesem Abschirmrohr 2 sind in der Ruhestellung die Rührwerkzeuge 3 gelegen, die durch ein demontierbares Spritzblech 4 nach oben gegen die Kupplungen 5 abgeschirmt sind. In dem Rohr wird eine Abschirmplatte 6 von oben nach unten beweglich geführt, deren Mittelteil 7 mit Durchführungen für den Rührwerksantrieb versehen ist und deren Mittelteil 7 mit Hilfe von Lagern drehbar in der Abschirmplatte 6 angeordnet ist. Über dem Mittelteil 7 befindet sich der eigentliche Rührwerksantrieb 8 bzw. 9. Dabei ist der feststehende Teil des Planetenantriebs mit der Abschirmplatte 6 verbunden und der bewegliche Teil desselben mit dem Mittelteil 7, so dass sich die Teile 8 und 7 im gleichen Drehsinn drehen und bewegen können. Auf diese Art können die Rührwerkzeuge 3 durch Drehen des Mittelteiles 7 gemeinsam eine Kreisbewegung um die Achse 17 durchführen. Dabei erfolgt der Antrieb der Rührwerkzeuge mittels des Rührwerksantriebs 9. Der Antrieb des Planetenkranzes bzw. der Drehung des Mittelteiles 7 erfolgt über einen Getriebemotor 10.

Wie bereits erwähnt, kann die gesamte Einheit d.h. die Rührwerke 3 mit komplettem Antrieb mit Hilfe von Hubzylindern oder Hubspindeln 11 innerhalb des Rohres 2 auf- und abbewegt werden, so dass der Mischer in das nicht dargestellte Fass eintaucht, eine Mischbewegung um die Achsen der Mischwerkzeuge 3 durchführt und dazu gemeinsam auf einer Kreisbewegung durch das Fass geführt wird. Auch kann zu Wartungszwecken das Abschirmrohr 2 mit der kompletten Einheit aus der abgeschirmten Zelle 1 herausgezogen werden. Zur Führung der Einheit in dem Rohr 2 dient der darin gleitende Führungsring 22, der mit der Abschirmplatte 6 fest verbunden ist.

Deshalb wird bei hohen Aktivitäten mit einem hohen Anteil an Alpha-Strahlern gemäss der gezeichneten Ausführungsform an der Abschirmplatte 6 bzw. an dem Ring 22 ein Faltenbalg 13 befestigt, der im oberen Totpunkt zusammengeschoben und im unteren Totpunkt auseinandergezogen ist. Dieser Faltenbalg 13 sitzt mit seinem unteren Ende 30 auf dem Führungsring 22 und mit seinem oberen Ende 31 am Innenrand 32 eines hohlen Blechhutes 33, der nach oben geöffnet ist. Der Blechhut 33 wiederum sitzt mit seinem Fussstück auf einer Grundplatte 34, die auf die Zellenoberseite 35 direkt gesetzt ist und nach unten den Zylinder 2 trägt. Der Faltenbalg 13 in dem Blechhut 30 umschliesst nun den gesamten Antrieb 8, 9, 10, 11 der Mischeinrichtung. Da der Hut 30 oben offen ist, kann dieser gesamte Antrieb 8, 9, 10, 11 nach Lösen von der Platte 6, 7 nach oben aus der Hutöffnung 35 abgenommen bzw. herausgezogen werden, ohne die Abschirmwirkung zu beeinträchtigen.

Um zu verhindern, dass die evtl. noch an den Rührwerkzeugen 3 haftende flüssige Zementbrühe auf den schwenkbaren Doppeldeckel 15 und seine Verklammerung 26 tropft, ist dieser bzw. sein Schwenkarm 28 mit einem abnehmbaren Teller 14 versehen, der sich in der Verschlussstellung des Doppeldeckels 15 unter den Rührwerkzeugen 3 befindet. Ist der Teller 14 mit angetrockneter Zementbrühe gefüllt, so wird der in das darunter befindliche Abfallfass durch die Öffnung 16 geworfen und zum Abfall gegeben. Der schwenkbare Doppeldeckel 15 ist wie der Rührwerksantrieb so ausgeführt, dass sich alle Antriebselemente ausserhalb der Zelle 1 und zwar unter der Grundplatte 27 der Zelle 1 befinden. Der Drehantrieb 18 und der Hubantrieb 19 für den Doppeldeckel 15, der an dem Arm 28 um die Achse 29 schwenkbar ist, befindet sich unter der Zelle 1 und kann dort jederzeit gewartet werden. Desgleichen erfolgt die Indexierung der Verschlussstellung des Doppeldeckels 19 durch eine Indexiereinrichtung 20, die sich ausserhalb des Zellenraumes 24 befindet. Auf diese Weise können alle Antriebselemente, an denen Störungen und Wartungsarbeiten auftreten können, von aussen in nicht kontaminierten Räumen gewartet und repariert werden.

Bei der durch die Erfindung vorgeschlagenen neuen Einrichtung ist somit der eigentliche Rührantrieb durch die als Strahlenschutz ausgelegte Platte 7 gegen den Arbeitsbereich bzw. den Innenraum 24 der Zelle geschützt. Dabei ist der gesamte Antriebsteil durch den Faltenbalg 13 vor Kontamination geschützt. Günstig ist, dass bei einem grossen Defekt der gesamte Antrieb einschliesslich der Rührwerkzeuge 3 durch Herausziehen der gesamten Einheit in dem Rohr 2 aus dem Innenraum 24 der Zelle 1 entfernt werden kann und in einen anderen dafür eingerichteten Raum transportierbar ist. Danach kann die Einheit durch eine Reserveeinheit ersetzt werden. Die gesamte Einheit wird in ihrem unteren Totpunkt bzw. im eingefahrenen Zustand mittels der Führungsbolzen 12 so festgehalten bzw. zentriert, dass während des Betriebes ein Verwinden und Vibrieren unmöglich ist. Dabei wird der eigentliche Doppeldeckel 15 durch den Abtropfteller 14 gegen Verschmutzungen durch abtropfende Zementbrühe geschützt.

## Patentansprüche

1. Einrichtung zum Einbetonieren von radioaktiven Abfällen in Abfallfässern, wobei die Mischungsbestandteile in das Fass gegeben verden und die Betonbildung nach Durchmischung direkt in demselben erfolgt, mit einer abgeschirmten und alphadichten Zelle, an welche die Beschickungsöffnung des leeren Fasses mittels einer Öffnung im Zellenboden anschliessbar ist und wobei die Öffnung mittels eines wegschwenkbaren Doppeldeckels verschliessbar ist, mit einem von der Oberseite der Zelle in die Zelle ragenden hohlen Abschirmzylinder, in dessen Innenraum die Mischwerkzeuge in aus dem Fass herausgezogenen Zustand gelegen und zum Mischvorgang nach unten in das Fass aus dem Zylinder heraus absenkbar bzw. in ihm wieder anhebbar sind, dadurch gekennzeichnet, dass in dem Zylinder (2) eine Abschirmplatte (6) unter Abdichtung ihrer Oberseite gegenüber dem Zylinder (2) vertikal gleitend gelagert ist, auf welcher der Antrieb (8, 9) für die Mischwerkzeuge (3) sitzt, dass auf der Platte (6) ein weiterer Antrieb (10) sitzt, mittels welchem ein, die Lagerung der Mischwerkzeuge aufnehmendes und in der Platte (6) drehbar gelagertes Mittelteil (7) um dessen Mittelachse (17) drehbar ist, dass an dem, die obere Verlängerung und Lagerung der Platte (6) bildenden Führungsring (22) ein den Antrieb umschliessender Faltenbalg (13) mit seinem einen Ende (30) befestigt ist, dessen anderes Ende (31) mittelbar an der Wand der Zelle (1) bzw. an der, den Zylinder (2) tragenden Grundplatte (34) angeschlossen ist, wobei der Faltenbalg (13) am oberen Innenrand (32) eines hohlen, an seiner oberen Seite geöffneten Blechhutes (33) befestigt ist, der auf der Grundplatte (34) sitzt, und dass Hubelemente (11) für die Absenk- bzw. Anhebebewegung der die Mischwerkzeuge (3) haltenden Platte (6) oberhalb derselben, d.h. ausserhalb der Abschirmung gegenüber dem kontaminierten Innenraum (27) der Zelle (1) gelegen sind.

2. Einrichtung nach Anspruch 1, dadurch gekennzeichnet, dass der gesamte, oberhalb der Platte (6, 7) gelegene Antrieb (8, 9, 10, 1'1) nach oben durch die Öffnung (35) des Hutes (33) unter Aufrechterhaltung der Abschirmwirkung der Zelle (1) aus- bzw. abbaubar ist.

3. Einrichtung nach Anspruch 1, dadurch gekennzeichnet, dass die Antriebselmente (18, 19) für die Schwenk- und Hebebewegung des Doppeldeckels (15) unterhalb des Zellenbodens (27), d.h. ebenfalls ausserhalb der Abschirmung der Zelle (1) gelegen sind.

## Claims

1. Device for immobilizing in concrete radioactive wastes in waste drums, with the ingredients of the mixture being filled into the drum and concrete being produced directly after mixing of those ingredients in that drum; with a shielded and alpha-tight cell to which the feed opening of the empty drum can be connected by means of an opening in the cell floor, which opening can be closed by means of a double lid, which can be swung out of the way; with a hollow shielding cylinder extending into the cell from the top, the interior of which accommodates the mixing tools after their withdrawal from the drum, and from which they can be lowered into the drum for mixing and lifted back into the cylinder, respectively; with a shielding plate (6) installed in the cylinder (2) in a vertical sliding bearing so that its top is sealed relative to the cylinder (2), which plate holds the driving mechanism (8, 9) for the mixing tools (3); with another driving mechanism (10) attached to the plate (6), by means of which a central section (7) turning in the plate (6) and accommodating the bearing fixture of the mixing tools can be turned around its center axis (17); with the guide ring (22) constituing the upper extension and bearing fixture of the plate (6) holding one end (30) of a bellows (1'3) around the driving mechanism, the other end (31) of which bellows is indirectly connected to the wall of the cell (1) and to the base plate (34), respectively, supporting the cylinder (2), the bellows (13) being attached to the upper inner rim (32) of a hollow sheet metal cap (33) open at the top and resting on the base plate (34); and with lifting elements (11) for lowering and lifting, respectively, the plate (6) holding the mixing tools (3), wich are located above that plate, i.e., outside the shielding opposite the contaminated interior (27) of the cell (1).

2. Device as claimed in claim 1 above, with the whole driving mechanism (8, 9, 10, 11) located above the plate (6, 7) being removable and detachable, respectively, upward through the opening (35) of the cap (33), with the shielding action of the cell (1) being maintained.

3. Device as claimed in claim 1 above, with the driving elements (18, 19) for the swinging and lifting movements of the double lid (1'5) located below the cell floor (27)), i.e., also outside the shielding of the cell (1).

## Revendications

1. Dispositif pour immobiliser les déchets radioactifs dans les tonneaux de déchets, les constituants du mélange étant introduits dans le tonneau et la préparation du béton effectuée après entremélange dans ce même tonneau, avec une cellule blindée et étanche aux rayons alpha à laquelle l'ouverture de chargement du tonneau vide peut se raccorder moyennant une ouverture dans le fond de la cellule et l'ouverture pouvant être fermée à l'aide d'un couvercle double pivotant, avec un cylindre de blindage creux pénétrant la cellule à partir de la face supérieure de la cellule dans l'intérieur duquel les outils de mélange sont déposés après enlèvement du tonneau et peuvent être abaissés dans le tonneau à partir du cylindre et levés de nouveau dans ce dernier; avec une plaque de blindage (6) pourvue d'un palier à glissement vertical dans le cylindre (2) tout en rendant étanche la face supérieure de cette plaque vis-à-vis du cylindre (2), cette plaque tenant le système d'entraînement (8, 9) des outils de mélange (3); avec un autre système d'entraînement (10) installé sur la plaque (6) moyennant duquel un dispositif central (7) au palier pivotable dans la plaque (6) et tenant le palier des outils de mélange peut être tourné autour de son axe central; avec un soufflet (13) entourant le système d'entraînement attaché à un bout (30) à la bague de guidage (22) constituant l'extension supérieure et le palier de la plaque (6) tandis que l'autre bout (31) se trouve directement lié à la paroi de la cellule (1) respectivement à la plaque de fond (34) supportant le cylindre (2), le soufflet (13) étant fixé au bord supérieur intérieur (32) d'un chapeau creux et tôle (33) ouvert à sa face supérieure et placé sur la plaque de fond (34) et que des éléments de levage (11) effectuant les mouvements de descente respectivement de montée de la plaque (6) tenant les outils de mélange (3) sont situés au-dessus de cette plaque, c'est-à-dire à l'extérieur du blindage en face de l'intérieur (27) contaminé de la cellule (1).

2. Dispositif d'après la revendication 1 avec l'ensemble du système d'entraînement (8, 9, 10, 11) situé au-dessus de la plaque (6, 7) et séparable respectivement démontable vers le haut par l'ouverture (35) du chapeau (33) tout en maintenant l'effet de blindage de la cellule (1).

3. Dispositif d'après la revendication 1 avec les éléments d'entraînement (18, 19) pour les mouvements de pivotage et de levage du couvercle double (15) se situant au-dessous du fond de la cellule (27), c'est-à-dire également à l'extérieur du blindage de la cellule (1).
